# FASCICULE DE BREVET EUROPEEN

(11) **EP 2 579 991 B1**
(45) Date de publication et mention de la délivrance du brevet: **05.08.2015**
(21) Numéro de dépôt: 11734163.6
(22) Date de dépôt: 10.06.2011
(51) Int. Cl.: B05B 1/34, B65D 83/20

(54) **TETE DE DISTRIBUTION DE PRODUIT FLUIDE**
ABGABEKOPF FÜR EIN FLUID
DISPENSING HEAD FOR A FLUID

(30) Priorité: 14.06.2010 FR 1054671
(43) Date de publication de la demande: 17.04.2013
(73) Titulaire: Aptar France SAS, 27110 Le Neubourg (FR)
(72) Inventeur: CORNET, Gérard, F-78270 Blaru (FR); PARMENTIER, Alexandra, F-27120 Menilles (FR); POULIAUDE, Florent, F-27370 Fouqueville (FR)
(74) Mandataire: CAPRI
(86) Numéro de dépôt international: PCT/FR2011/051323
(87) Numéro de publication internationale: WO 2011/157932

(56) Documents cités:
- EP-A1- 0 663 240
- WO-A1-94/27729
- WO-A1-96/21512
- FR-A1- 2 016 334
- FR-A1- 2 399 282
- US-A- 3 112 074
- US-A1- 2007 051 831

## Description

La présente invention concerne une tête de distribution de produit fluide destinée à être associée à un organe de distribution tel qu'une pompe ou une valve. La tête de distribution peut être intégrée à, ou montée sur, l'organe de distribution. La tête de distribution peut comprendre une surface d'appui de manière à constituer un poussoir sur lequel l'utilisateur appuie pour actionner l'organe de distribution. En variante, la tête de distribution peut être dénuée de surface d'appui. Ce genre de tête de distribution de produit fluide est fréquemment utilisé dans les domaines de la parfumerie, de la cosmétique ou encore de la pharmacie.

Une tête de distribution classique, par exemple du type poussoir, comprend :
- un puits d'entrée destiné à être raccordé à une sortie d'un organe de distribution, tel qu'une pompe ou une valve,
- un logement de montage axial dans lequel s'étend une broche, définissant une paroi latérale et une paroi frontale, et
- un gicleur en forme de godet comprenant une paroi sensiblement cylindrique dont une extrémité est obturée par une paroi de distribution formant un orifice de pulvérisation, le gicleur étant monté selon un axe X dans le logement de montage axial avec sa paroi cylindrique engagée autour de la broche et sa paroi de distribution en butée axiale contre la paroi frontale de la broche.

En général, le puits d'entrée est relié au logement de montage axial par un conduit d'alimentation unique. D'autre part, il est commun de former un système de tourbillonnement au niveau de la paroi de distribution du gicleur. Un système de tourbillonnement comprend conventionnellement plusieurs canaux tangentiels de tourbillonnement qui débouchent dans une chambre de tourbillonnement centrée sur l'orifice de pulvérisation du gicleur. Le système de tourbillonnement est disposé en amont de l'orifice de pulvérisation.

D'autre part, il est également courant de réaliser le gicleur de manière à présenter une symétrie de révolution autour de l'axe de montage X. Ainsi, il n'est pas nécessaire d'orienter le gicleur par rapport au logement. Cela implique bien entendu que tous les canaux de tourbillonnement ne sont pas orientés de la même manière par rapport au conduit d'alimentation reliant le puits d'entrée au logement de montage. Un canal de tourbillonnement peut par exemple être disposé sensiblement dans le prolongement du conduit d'alimentation, alors que les deux ou trois autres canaux de tourbillonnement ne sont pas directement alimentés par le conduit d'alimentation. Cela signifie que l'alimentation des canaux de tourbillonnement n'est pas symétrique, homogène ou identique, un canal de tourbillonnement étant le plus favorisé, et un autre canal de tourbillonnement étant le plus défavorisé.

Dans l'art antérieur, on connaît le document EP-0 802 827 qui décrit une tête de distribution particulière comprenant deux conduits d'alimentation parallèles débouchant dans un logement de montage axial qui reçoit un gicleur très particulier, de forme oblongue. La tête de distribution de ce document permet de satisfaire certaines exigences particulières, notamment au niveau de la taille du gicleur, qui n'est pas bien supérieure à celle d'un grain de riz. Cependant, la taille et la configuration de ce gicleur particulier engendrent de sérieux inconvénients. Tout d'abord, il n'est pas facile de saisir le gicleur, du fait de sa forme oblongue. Ensuite, il est indispensable d'orienter le gicleur de manière à le présenter correctement devant le logement de montage, qui lui aussi est oblong. Enfin, il n'est pas facile d'introduire le gicleur dans son logement, principalement du fait que le gicleur est sensiblement plat. En effet, le gicleur vient en contact avec un noyau 11 qui forme une paroi de fond du logement de montage axial. Ce noyau est formé avec un système de tourbillonnement comprenant deux canaux tangentiels débouchant dans une chambre de tourbillonnement centrale. De part et d'autre du noyau s'étendent les deux conduits d'alimentation reliant le puits d'entrée. Dans la forme de conception de ce document, le gicleur oblong et plat pénètre dans le logement de montage axial, de manière à venir en contact étanche avec le noyau, mais sans pénétrer dans les conduits d'alimentation latéraux. De ce fait, le gicleur n'est maintenu dans le logement de montage qu'au niveau de sa périphérie externe, qui est avantageusement réalisée de manière biseautée pour former une arête de montage destinée à venir en prise dans la paroi latérale du logement de montage.

Il est aisé de comprendre que cette tête de distribution particulière est difficile à monter de manière industrialisée, ce qui augmente considérablement son prix de revient.

Toutefois, cette tête de distribution particulière offre comme avantage que les canaux de tourbillonnement du système de tourbillonnement sont alimentés de manière symétrique par les deux conduits d'alimentation reliant le puits d'entrée. Ainsi, chaque canal de tourbillonnement est alimenté par son propre conduit d'alimentation. De plus, les conduits d'alimentation et les canaux de tourbillonnement sont disposés de manière parfaitement symétrique par rapport à la chambre de tourbillonnement, de sorte que chaque conduit d'alimentation et chaque canal de tourbillonnement est alimenté de manière strictement identique en produit fluide en provenance du puits d'entrée. Cette symétrie d'alimentation est certes atteinte avec la tête de distribution du document EP-0 802 827, mais avec des inconvénients considérables liés à la forme du gicleur et du logement de montage axial.

La présente invention a pour but de définir une tête de distribution de conception plus classique que celle du document EP-0 802 827, mais qui intègre quand même ses avantages, notamment au niveau de la symétrie d'alimentation des canaux de tourbillonnement. Un objectif principal de la présente invention est de simplifier considérablement le procédé de montage du gicleur dans son logement de montage axial. Un autre objectif est d'améliorer la tenue du gicleur dans son logement, sans nuire à la symétrie d'alimentation.

Dans l'art art antérieur, on connaît également le document FR2399282 qui décrit une tête de distribution selon le préambule de la revendication 1.

Ainsi, la présente invention propose une tête de distribution selon la revendication 1.

Ces zones d'étanchéité linéaires et axiales assurent une parfaite formation et un bon isolement des sections de liaison reliant chacune directement un conduit d'alimentation à un canal de tourbillonnement respectif. Ceci n'est pas le cas dans le document FR2399282 où la séparation des sections de liaison est réalisée par un contact cylindrique étendu, qui en pratique conduit à des fuites inévitables.

La tête de distribution de l'invention allie donc le plus de caractéristiques possibles d'une tête de distribution conventionnelle et certaines caractéristiques particulières de la tête de distribution du document EP-0 802 827. En effet, le gicleur de l'invention présente une forme conventionnelle de godet et le logement de montage présente une broche qui fait saillie à l'intérieur du logement. D'autre part, il y a plusieurs conduits d'alimentation et le système de tourbillonnement est formé au niveau de la broche comme dans la tête de distribution du document EP-0 802 827. A cela, l'invention ajoute la formation de deux sections de liaison formées par la coopération du gicleur et de la broche. De cette manière, la tête de distribution présente une configuration globale sensiblement conventionnelle, mais intègre en outre les avantages de la tête de distribution du document EP-0 802 827, et notamment ceux liés à la symétrie d'alimentation des canaux de tourbillonnement.

De préférence, il y a quatre zones d'étanchéité définissant les deux sections de liaison ainsi que deux espaces morts. Selon une forme de réalisation pratique, les zones d'étanchéité peuvent être formées par des nervures axiales de la broche en contact de la paroi cylindrique du gicleur. D'autre part, chaque zone d'étanchéité peut comprendre en outre un jonc d'étanchéité radial formé dans le logement, la paroi cylindrique du gicleur définissant un bord annulaire libre qui vient en contact des joncs d'étanchéité pour réaliser une étanchéité au fond du logement. Les nervures axiales, éventuellement combinées aux joncs d'étanchéité radiaux, permettent ainsi de délimiter deux sections de liaison distinctes permettant de relier chacune un conduit d'alimentation à un canal de tourbillonnement.

Selon un autre aspect intéressant de l'invention, le puits d'entrée s'étend selon un axe Y qui est transversale à l'axe X, de sorte que les conduits d'alimentation se raccordent sur la hauteur du puits, les hauteurs des deux conduits dans le puits selon l'axe Y étant identiques. Ainsi, le produit fluide présent dans le puits d'entrée s'écoule de manière identique homogène et équivalente, sans priorité, dans les conduits d'alimentation. On assure ainsi une alimentation équilibrée parfaitement symétrique des canaux de tourbillonnement. Les trajets d'écoulement du produit fluide depuis l'entrée des conduits d'alimentation jusqu'à l'orifice de pulvérisation à travers les conduits d'alimentation, les sections de liaison, les canaux de tourbillonnement et la chambre de tourbillonnement sont identiques en longueur et en configuration.

Selon une autre caractéristique de l'invention, la chambre de tourbillonnement est partiellement formée par la paroi de distribution du gicleur. Ainsi, la chambre de tourbillonnement peut être entièrement et uniquement creusée dans la broche, ou au contraire la chambre de tourbillonnement peut être partiellement creuse et dans la broche et dans le gicleur.

Selon un autre aspect de l'invention, le logement et la paroi cylindrique du gicleur présentent une symétrie de révolution autour de l'axe X. Ainsi, il n'est pas nécessaire d'orienter le gicleur angulairement par rapport à l'axe X pour l'insérer à l'intérieur de son logement de montage. Etant donné que l'orientation des canaux de tourbillonnement et des sections de liaison est imposée par la broche qui est fixe par rapport au logement de montage, le gicleur, qui est symétrique de révolution, ne peut pas intervenir et modifier leur orientation.

L'esprit de l'invention réside dans le fait de conserver la configuration conventionnelle de la tête de distribution tout en garantissant une alimentation symétrique, identique et équilibrée des canaux de tourbillonnement. Ainsi, la chambre de tourbillonnement reçoit une quantité identique de produit fluide à partir de ces canaux de tourbillonnement, ce qui augmente considérablement la qualité du vortex créé à l'intérieur de la chambre de tourbillonnement, et de là, la qualité de la pulvérisation à travers l'orifice de pulvérisation. Cette symétrie d'alimentation s'est révélée efficace pour l'ensemble des produits fluides, et tout particulièrement les parfums, et encore plus particulièrement les parfums à base partiellement ou majoritairement aqueuse.

L'invention sera maintenant plus amplement décrite en référence aux dessins joints donnant à titre d'exemples non limitatifs un mode de réalisation de l'invention.

Sur les figures :
La figure 1 est une vue très fortement agrandie en perspective éclatée d'une tête de distribution selon un mode de réalisation de l'invention,
La figure 2 est une vue en coupe transversale horizontale à travers la tête de distribution de la figure 1 à l'état monté,
La figure 3 est une vue agrandie presque de face du logement de montage axial de la tête de distribution des figures 1 et 2,
La figure 4 est une vue en coupe transversale verticale à travers la tête de distribution de la présente invention au niveau de broche et du gicleur.

On se référera indifféremment aux figures 1 à 4 pour décrire en détail les pièces constitutives, le mode d'assemblage ainsi que les avantages d'une tête de distribution réalisée selon un mode de réalisation non limitatif de l'invention.

La tête de distribution comprend deux pièces constitutives essentielles, à savoir un corps de tête 1 et un gicleur 4. Ces deux pièces peuvent être réalisées par injection moulage de matière plastique. Le corps de tête 1 est de préférence réalisé de manière monobloc : il peut cependant être réalisé à partir de plusieurs pièces assemblées les unes aux autres. Il en est de même pour le gicleur 4 qui est de préférence réalisé de manière monobloc.

Le corps de tête 1 comprend une jupe périphérique sensiblement cylindrique 11 qui est obturée à son extrémité supérieure par un plateau 12. Le corps de tête 1 comprend également un manchon de raccordement 13 qui s'étend ici de manière concentrique à l'intérieur de la jupe périphérique 11. Le manchon de raccordement 13 s'étend vers le bas à partir du plateau 12. Il définit intérieurement un puits d'entrée 14 qui est ouvert vers le bas et obturé à son extrémité supérieure par le plateau 12. Le manchon de raccordement 13 est destiné à être monté sur l'extrémité libre d'une tige d'actionnement d'un organe de distribution tel qu'une pompe ou une valve. La tige d'actionnement (non représentée) est déplaçable en va-et-vient selon l'axe Y. La tige d'actionnement est creuse de manière à définir un conduit de refoulement en communication avec la chambre de dosage de la pompe ou de la valve. Le puits d'entrée 14 s'étend dans le prolongement de la tige d'actionnement de sorte que le produit fluide issu de la chambre de dosage peut s'écouler dans le puits d'entrée 14. Le manchon de raccordement 13 est raccordé à la jupe périphérique 11 par un bloc de liaison 16, visible sur la figure 2. Ce bloc 16 s'étend sous le plateau 12 selon un axe X, qui est ici perpendiculaire à l'axe Y. Il pourrait en être autrement. Le bloc de liaison 16 définit intérieurement deux conduits d'alimentation 15 ainsi qu'un logement de montage axial 2. Le bloc 16 définit également une broche 3 qui fait saillie à l'intérieur du logement de montage 2. Les deux conduits d'alimentation 15 relient le puits d'entrée 14 au logement de montage 2, comme on peut le voir très clairement sur la figure 2. On peut également remarquer sur cette figure que les deux conduits d'alimentation 15 sont reliés au puits d'entrée 14 à la même hauteur sur l'axe Y. Les deux conduits d'alimentation 15 ont de préférence une section identique et une configuration identique. On peut dire qu'ils sont disposés de manière symétrique par rapport à l'axe X. La broche 3 est également disposée sur l'axe X. Le logement de montage axial 2 est de configuration globale cylindrique, définissant ainsi une paroi interne 21 qui est sensiblement cylindrique ainsi qu'une paroi de fond 22 de forme complexe. Les conduits d'alimentation 15 débouchent dans le logement de montage 2 au niveau de cette paroi de fond 22. Ceci est plus visible sur la figure 3. On peut également remarquer sur cette figure que la paroi interne 21 présente des profils d'accrochage permettant un meilleur maintien du gicleur, comme on le verra ci-après.

La broche 3 fait donc saillie dans le logement de montage 2 à partir de la paroi de fond 22. Les conduits d'alimentation 15 débouchent dans le logement de montage 2 de part et d'autre de la broche 3, comme visible sur la figure 3. La broche 3 comprend une paroi latérale 31 qui s'étend à partir de la paroi de fond 22 jusqu'à une paroi frontale 32 qui définit l'extrémité libre de la broche. La broche s'étend dans le logement sans venir en contact avec sa paroi interne 21. En d'autres termes, la paroi latérale 31 de la broche n'est pas en contact de la paroi interne 21 du logement. La paroi frontale 32 de la broche ne fait pas saillie hors du logement : au contraire, elle reste à distance à l'intérieur du logement. Ceci est clairement visible sur la figure 2. La paroi frontale 32 de la broche est formée avec un profil en creux qui définit deux canaux de tourbillonnement tangentiels 35 qui se raccordent de manière tangentielle à une chambre de tourbillonnement centrale 36 qui est centrée sur l'axe X. Les canaux 35 débouchent sur la paroi latérale 31 de la broche, comme on peut le voir sur la figure 1. D'autre part, la paroi latérale 31 de la broche est formée avec quatre nervures 33 qui s'étendent avantageusement de manière axiale selon l'axe X. Ces nervures 33 s'étendent depuis la paroi frontale 32 jusqu'à la paroi de fond 22 du logement 2. Au niveau où elles se raccordent avec la paroi de fond 22, chaque nervure 33 se prolonge sous la forme d'un jonc d'étanchéité radial 23 qui s'étend, avantageusement en biais, jusqu'en contact de la paroi interne 21 du logement de montage 2. De manière globale, la broche 3 présente une section transversale verticale sensiblement rectangulaire, ou du moins allongée : les quatre coins du rectangle étant formés par les nervures 33. Les deux conduits d'alimentation 15 s'étendent sur les côtés verticaux longs du rectangle formé par la broche. En variante, la broche 3 peut également présenter une section ronde ou circulaire avec quatre nervures 33.

Le gicleur 4 présente une configuration sensiblement conventionnelle sous la forme d'un godet, comprenant ainsi une paroi sensiblement cylindrique 41 qui est ouverte à une extrémité et fermée à son extrémité opposée par une paroi de distribution 42 au niveau de laquelle est formé un orifice de pulvérisation 43. La paroi cylindrique 41 définit au niveau de son extrémité ouverte un bord annulaire libre 44. Le gicleur 4 est une pièce qui présente de préférence une symétrie axiale de révolution autour de l'axe X, comme présenté sur la figure 1. En d'autres termes, le gicleur 4 n'a pas besoin d'être orienté angulairement avant sa présentation devant l'entrée du logement de montage axial 2. Ceci représente un grand avantage par rapport au document de l'art antérieur EP-0 802 827. Ainsi, le gicleur 4 peut être engagé axialement sans orientation particulière dans le logement de montage axial 2, comme représenté sur la figure 1. Une fois le montage axial terminé, le gicleur 4 est dans la configuration représentée sur la figure 2. Sa paroi de distribution 42 vient en contact étanche avec la paroi frontale 32 de la broche 3 de manière à isoler et compléter les canaux de tourbillonnement 35 et la chambre de tourbillonnement 36. On peut même constater sur la figure 2 que la paroi de distribution 42 forme intérieurement une partie 46 de la chambre de tourbillonnement en complément de celle 36 formée par la broche. D'autre part, la paroi cylindrique 41 du gicleur 4 vient en contact serrant et étanche avec la paroi latérale 21 du logement 21 ainsi qu'avec les nervures 33 de la broche 3, comme visible sur la figure 4. Ainsi, la broche 3 et la paroi cylindrique 41 du gicleur 4 définissent entre eux quatre espaces, à savoir deux sections de liaison 34 et deux espaces morts E. Les sections de liaison 34 relient les conduits d'alimentation 15 aux canaux de tourbillonnement 35. Ceci est visible sur la figure 2. On peut également dire que les sections de liaison 34 prolongent les conduits d'alimentation 15 jusqu'au niveau des canaux de tourbillonnement 35. D'autre part, les espaces morts E sont isolés et ne communiquent pas avec l'extérieur. On peut également noter que le bord annulaire libre 44 du gicleur 4 vient en contact avec les joncs radiaux 23 pour compléter l'étanchéité au niveau du fond 22 du logement.

On peut ainsi dire que le gicleur 4 vient en contact de la broche 3 en définissant plusieurs zones d'étanchéité Z formées par les nervures 33 venant en contact de la paroi latérale 41 du gicleur. Ceci est clairement visible sur la figure 4. On peut même imaginer que les nervures 33 soient légèrement déformées par la paroi latérale 41 pour améliorer l'étanchéité. Les zones d'étanchéité Z sont ici au nombre de quatre, mais on peut également envisager de réaliser la tête de distribution selon l'invention avec seulement deux zones d'étanchéité, ou au contraire avec trois ou même plus de quatre zones d'étanchéité. On peut par exemple remplacer deux nervures 33 par un segment de cylindre venant en contact intime avec la paroi cylindrique 41 du gicleur. Dans ce cas, il n'y aurait pas d'espaces morts E. Le présent mode de réalisation est avantageux, car la forme rectangulaire de la broche permet de définir deux sections de liaison en rapport avec les conduits d'alimentation 15.

Il faut remarquer que les deux canaux de tourbillonnement 35 sont ainsi alimentés de manière symétrique, équilibrée et identique par les deux conduits d'alimentation 15 et les deux sections de liaison 34. Ceci provient du fait que les conduits 15 et des sections de liaison 34 sont disposés de manière parfaitement symétrique de part et d'autre de l'axe X. De plus, étant donné que les deux conduits d'alimentation 15 partent du puits d'entrée 14 à la même hauteur sur l'axe Y, on garantit une symétrie d'alimentation parfaite en produit fluide des deux canaux de tourbillonnement, et de ce fait de la chambre de tourbillonnement 36. Chaque canal de tourbillonnement 35 apporte la même quantité de produit fluide avec la même vitesse à la chambre de tourbillonnement 36, favorisant ainsi la formation d'un vortex parfait. Il s'ensuit que la qualité de la pulvérisation à travers l'orifice de pulvérisation 43 est optimum.

Sans sortir du cadre de l'invention, il est envisageable de réaliser une tête de distribution comportant par exemple quatre canaux de tourbillonnement alimentés de manière symétrique par deux conduits d'alimentation et deux sections de liaison : chaque paire de canal de tourbillonnement étant ainsi alimentée par un conduit d'alimentation et une section de liaison. Il est également envisageable de réaliser une tête de distribution avec trois canaux de tourbillonnement alimentés par trois conduits d'alimentation et trois sections de liaison.

Optionnellement, le corps de tête 1 peut être engagé dans une capsule d'habillage 5 comprenant une ouverture latérale 54 pour le passage du gicleur 4.

## Revendications

1. Tête de distribution de produit fluide comprenant :
- un puits d'entrée (14) destiné à être raccordé à une sortie d'un organe de distribution, tel qu'une pompe ou une valve,
- un logement de montage axial (2) dans lequel s'étend une broche (3) définissant une paroi latérale (31) et une paroi frontale (32),
- un gicleur (4) en forme de godet comprenant une paroi sensiblement cylindrique (41) dont une extrémité est obturée par une paroi de distribution (42) formant un orifice de pulvérisation (43), le gicleur (4) étant monté selon un axe X dans le logement de montage axial (2) avec sa paroi cylindrique (41) engagée autour de la broche (3) et sa paroi de distribution (42) en butée axiale contre la paroi frontale (32) de la broche (3),
la tête comprenant en outre :
- au moins deux conduits d'alimentation (15) reliant chacun le puits d'entrée (14) au logement de montage axial (2),
- la paroi frontale (32) de la broche (3) formant au moins deux canaux de tourbillonnement (35) reliant tangentiellement une chambre de tourbillonnement (36) centrée sur l'orifice de pulvérisation (43),
- la paroi cylindrique (41) du gicleur (4) étant en contact étanche avec la paroi latérale (31) de la broche (3) de manière à définir au moins deux sections de liaison reliant chacune un conduit d'alimentation (15) à un canal de tourbillonnement (35), la paroi cylindrique (41) du gicleur (4) étant en contact étanche avec la paroi latérale (31) de la broche (3) au niveau d'au moins deux zones d'étanchéité (Z) qui s'étendent de manière sensiblement axiale à partir des conduits (15) jusqu'aux canaux (35) de manière à former les deux sections de liaison (34),
**caractérisée en ce que** les zones d'étanchéité (Z) sont axiales et linéaires.

2. Tête de distribution selon la revendication 1, dans laquelle il y a quatre zones d'étanchéité (Z) définissant les deux sections de liaison (34) ainsi que deux espaces morts (E).

3. Tête de distribution selon la revendication 1 ou 2, dans laquelle les zones d'étanchéité (Z) sont formées par des nervures axiales (33) de la broche (3) en contact de la paroi cylindrique (41) du gicleur (4).

4. Tête de distribution selon l'une quelconque des revendications précédentes, dans laquelle chaque zone d'étanchéité (Z) comprend en outre un jonc d'étanchéité radial (23) formé dans le logement (2), la paroi cylindrique (41) du gicleur (4) définissant un bord annulaire libre (44) en contact des joncs d'étanchéité (23) pour réaliser une étanchéité au fond du logement (2).

5. Tête de distribution selon l'une quelconque des revendications précédentes, dans laquelle le puits d'entrée (14) s'étend selon un axe Y qui est transversale à l'axe X, de sorte que les conduits d'alimentation (15) se raccordent sur la hauteur du puits (14), les hauteurs des deux conduits dans le puits selon l'axe Y étant identiques.

6. Tête de distribution selon l'une quelconque des revendications précédentes, dans laquelle les trajets d'écoulement du produit fluide à partir de l'entrée des conduits d'alimentation (15) jusqu'à l'orifice de pulvérisation (43) à travers les conduits d'alimentation (15), les sections de liaison (34), les canaux de tourbillonnement (35) et la chambre de tourbillonnement (36) sont identiques en longueur et en configuration.

7. Tête de distribution selon l'une quelconque des revendications précédentes, dans laquelle la chambre de tourbillonnement (36) est partiellement formée par la paroi de distribution (42) du gicleur (4).

8. Tête de distribution selon l'une quelconque des revendications précédentes, dans laquelle le logement (2) et la paroi cylindrique (41) du gicleur (4) présentent une symétrie de révolution autour de l'axe X.

## Patentansprüche

1. Ausgabekopf für ein fluides Produkt, aufweisend:
- einen Eingangsschacht (14) zum Verbinden mit einem Ausgang einer Ausgabeeinrichtung, wie eine Pumpe oder ein Ventil,
- eine axiale Montageaufnahme (2), in der sich ein Zapfen (3) erstreckt, der eine Seitenwand (31) und eine Stirnwand (32) definiert,
- eine Düse (4) in Form eines Napfes, aufweisend eine im Wesentlichen zylindrische Wand (41), von welcher ein Ende durch eine Ausgabewand (42) versperrt ist, die eine Zerstäubungsöffnung (43) bildet, wobei die Düse (4) entlang einer Achse X in der axialen Montageaufnahme (2) angebracht ist, wobei ihre zylindrische Wand (41) um den Zapfen (3) in Eingriff ist und ihre Ausgabewand (42) axial gegen die Stirnwand (32) des Zapfens (3) stößt,
wobei der Kopf des Weiteren aufweist:
- mindestens zwei Versorgungsleitungen (15), die jeweils den Eingangsschacht (14) mit der axialen Montageaufnahme (2) verbinden,
- wobei die Stirnwand (32) des Zapfens (3) mindestens zwei Wirbelkanäle (35) bildet, die tangential eine Wirbelkammer (36), die auf der Zerstäubungsöffnung (43) zentriert ist, verbinden,
- wobei die zylindrische Wand (41) der Düse (4) derart in dichtem Kontakt mit der Seitenwand (31) des Zapfens (3) steht, dass sie mindestens zwei Verbindungsabschnitte definiert, die jeweils eine Versorgungsleitung (15) und einen Wirbelkanal (35) verbindet, wobei die zylindrische Wand (41) der Düse (4) an mindestens zwei Dichtbereichen (Z) in dichtem Kontakt mit der Seitenwand (31) des Zapfens (3) steht, die sich im Wesentlichen derart axial von den Leitungen (15) bis zu den Kanälen (35) erstrecken, dass sie die beiden Verbindungsabschnitte (34) bilden,
**dadurch gekennzeichnet, dass** die Dichtbereiche (Z) axial und linear sind.

2. Ausgabekopf nach Anspruch 1, wobei es vier Dichtbereiche (Z) gibt, die die beiden Verbindungsabschnitte (34) sowie zwei Toträume (E) definieren.

3. Ausgabekopf nach Anspruch 1 oder 2, wobei die Dichtbereiche (Z) von axialen Rippen (33) des Zapfens (3) in Kontakt mit der zylindrischen Wand (41) der Düse (4) gebildet sind.

4. Ausgabekopf nach einem der vorhergehenden Ansprüche, wobei jeder Dichtbereich (Z) des Weiteren einen radialen Dichtreif (23) aufweist, der in der Aufnahme (2) gebildet ist, wobei die zylindrische Wand (41) der Düse (4) einen freien ringförmigen Rand (44) in Kontakt mit Dichtreife (23) definiert, um eine Dichtigkeit am Boden der Aufnahme (2) zu realisieren.

5. Ausgabekopf nach einem der vorhergehenden Ansprüche, wobei sich der Eingangsschacht (14) entlang einer Achse Y, die quer zur Achse X liegt, erstreckt, so dass die Versorgungsleitungen (15) auf Höhe des Schachtes (14) verbunden sind, wobei die Höhe der beiden Leitungen in dem Schacht entlang der Achse Y identisch ist.

6. Ausgabekopf nach einem der vorhergehenden Ansprüche, wobei die Fließwege des fluiden Produktes von dem Eingang der Versorgungsleitungen (15) bis zur Zerstäubungsöffnung (43) über die Versorgungsleitungen (15), die Verbindungsabschnitte (34), die Wirbelkanäle (35) und die Wirbelkammer (36) bezüglich ihrer Länge und Konfiguration identisch sind.

7. Ausgabekopf nach einem der vorhergehenden Ansprüche, wobei die Wirbelkammer (36) teilweise von der Ausgabewand (42) der Düse (4) gebildet ist.

8. Ausgabekopf nach einem der vorhergehenden Ansprüche, wobei die Aufnahme (2) und die zylindrische Wand (41) der Düse (4) eine Rotationssymmetrie um die Achse X darstellen.

## Claims

1. A fluid dispenser head comprising:
• an inlet well (14) for connecting to an outlet of a dispenser member, such as a pump or a valve;
• an axial assembly housing (2) in which there extends a pin (3) defining a side wall (31) and a front wall (32); and
• a cup-shaped nozzle (4) comprising a substantially-cylindrical wall (41) having an end that is closed by a dispenser wall (42) that forms a spray orifice (43), the nozzle (4) being assembled along an axis X in the axial assembly housing (2), with its cylindrical wall (41) engaged around the pin (3), and its dispenser wall (42) in axial abutment against the front wall (32) of the pin (3);
the head further comprising:
• at least two feed ducts (15), each connecting the inlet well (14) to the axial assembly housing (2);
• the front wall (32) of the pin (3) forming at least two swirl channels (35) that are connected in tangential manner to a swirl chamber (36) that is centered on the spray orifice (43);
• the cylindrical wall (41) of the nozzle (4) being in sealing contact with the side wall (31) of the pin (3) so as to define at least two connection sections, each connecting a feed duct (15) to a swirl channel (35), the cylindrical wall (41) of the nozzle (4) being in sealing contact with the side wall (31) of the pin (3) at at least two sealing zones (Z) that extend in substantially axial manner from the ducts (15) to the channels (35) so as to form the two connection sections (34);
the head being **characterized in that** the sealing zones (Z) are axial and linear.

2. A dispenser head according to claim 1, wherein there are four sealing zones (Z) defining the two connection sections (34), and there are two dead spaces (E).

3. A dispenser head according to claim 1 or claim 2, wherein the sealing zones (Z) are formed by axial splines (33) on the pin (3) that are in contact with the cylindrical wall (41) of the nozzle (4).

4. A dispenser head according to any preceding claim, wherein each sealing zone (Z) further includes a radial sealing ridge (23) that is formed in the housing (2), the cylindrical wall (41) of the nozzle (4) defining a free annular edge (44) that is in contact with the sealing ridges (23) so as to provide sealing at the bottom of the housing (2).

5. A dispenser head according to any preceding claim, wherein the inlet well (14) extends along an axis Y that is transverse to the axis X, such that the feed ducts (15) are connected over the height of the well (14), the heights of the two ducts in the well, along the axis Y, being identical.

6. A dispenser head according to any preceding claim, wherein the flow paths of the fluid from the inlet of the feed ducts (15) to the spray orifice (43), via the feed ducts (15), the connection sections (34), the swirl channels (35), and the swirl chamber (36), are identical in length and in configuration.

7. A dispenser head according to any preceding claim, wherein part of the swirl chamber (36) is formed by the dispenser wall (42) of the nozzle (4).

8. A dispenser head according to any preceding claim, wherein the housing (2) and the cylindrical wall (41) of the nozzle (4) are circularly symmetrical around the axis X.
